# EUROPÄISCHE PATENTSCHRIFT

(11) **EP 4 048 450 B1**
(45) Veröffentlichungstag und Bekanntmachung des Hinweises auf die Patenterteilung: **13.12.2023**
(21) Anmeldenummer: 20786508.0
(22) Anmeldetag: 01.10.2020
(51) Int. Cl.: B07B 1/12, B07B 1/18, B07B 1/46

(54) **SIEBZYLINDER**
SCREENING CYLINDER
CYLINDRE DE CRIBLAGE

(30) Priorität: 25.10.2019 DE 102019128878
(43) Veröffentlichungstag der Anmeldung: 31.08.2022
(73) Patentinhaber: Voith Patent GmbH, 89522 Heidenheim (DE)
(72) Erfinder: FUTTERER, Jürgen, 88263 Horgenzell (DE); GOTTSCHALK, Gert, 88212 Ravensburg (DE); MASALA, Roberto, 89564 Nattheim (DE); WIESE, Klaus-Herbert, 89522 Heidenheim (DE); ZAVORNIK, Oliver, 89537 Giengen (DE); ZAVORNIK, Ivica, 89537 Giengen (DE)
(86) Internationale Anmeldenummer: PCT/EP2020/077554
(87) Internationale Veröffentlichungsnummer: WO 2021/078490

(56) Entgegenhaltungen:
- US-A- 4 846 971
- US-A- 5 968 357
- US-A1- 2011 005 981

## Beschreibung

Die Erfindung betrifft eine zylindrische Siebvorrichtung mit einer Vielzahl von Profilstäben, bei der mehrere ringförmige, senkrecht zur Zylinderachse verlaufende und voneinander beabstandete Stabhalter oder voneinander beabstandete Pakete von mehreren Stabhaltern an der Innen- oder Außenseite mit randoffenen Aussparungen versehen sind, deren Form den Stabfüßen der Profilstäbe im Wesentlichen komplementär entspricht und bei der die Profilstäbe parallel zueinander und parallel zur Zylinderachse in die Aussparungen eingesetzt sind, wobei jeweils ein äußerer Stabhalter im Bereich eines jeweiligen stirnseitigen Endringes der Siebvorrichtung angeordnet ist.

Ein bekanntes Beispiel für den Einsatz von zylindrischen Siebvorrichtungen dieser Art ist das Sortieren von Faserstoffsuspensionen, wie es in Drucksortierern der papiererzeugenden Industrie durchgeführt wird.

Dabei sollen die in der Suspension enthaltenen Fasern durch das Sieb hindurch treten, während die nicht gewünschten festen Bestandteile an dem Spalt abgewiesen und aus der Siebvorrichtung wieder herausgeleitet werden.

Dadurch, dass die Öffnungen eine im Wesentlichen längliche Form haben, also Schlitze oder Spalten sind, werden faserige Teilchen leichter durchgelassen als die kubischen, auch wenn beide Arten in ähnlicher Größenordnung vorliegen sollten.

Mit einer derartigen Sortiertechnologie ist daher ein sehr guter Ausscheidungseffekt von nicht faserigen Störstoffen aus Faserstoffsuspensionen möglich.

Denkbar ist auch ein Einsatz zur Trennung unterschiedlicher Faserbestandteile, der sogenannten Faserfraktionierung. Voraussetzung ist allerdings eine hohe Präzision der Schlitzform auf der ganzen Siebfläche.

Ein mögliches Verfahren, um solche Siebkörbe herzustellen, zeigt die DE 10 2006 007 660 A1, bei der die Profilstäbe durch plastisches Verformen der mit Vertiefungen für die Stäbe vorgesehenen c-förmigen Halteringe eingeklemmt werden. Hierzu werden für derartige Herstellungsverfahren besonders geeignete Profilstäbe verwendet. Mit Hilfe dieses Verfahrens gelang es, die Herstellung wesentlich zu verbilligen. Das Verfahren wird bei Siebkörben verwendet, bei denen die Stäbe am Innenrand der Halteringe eingesetzt werden. Eine solche Anordnung der Stäbe wird gewählt, wenn die Suspension von innen nach außen die Schlitze passieren soll (zentrifugale Fahrweise). Zur Umformung der Halteringe werden an den Stoßenden von außen Biegekräfte eingeleitet, wobei sich die Stoßenden auf der Innenseite auf Stützwalzen abstützen.

In der EP 31 43 198 A1 wird eine Siebvorrichtung beschrieben, bei der die Halteringe jeweils von einem Stabhalterpaket aus mehreren Stabhaltern gebildet wird. Beim Umbiegen der Stabhalterpakete zu Ringen kommt es wegen der unterschiedlichen Lage der neutralen Faser der Stabhalter eines Stabhalterpaketes zur Klemmung der Profilstäbe in den Aussparungen.

Weiterhin ist aus der US 2011/0005981 eine zylindrische Siebvorrichtung gemäß dem Oberbegriff des Anspruchs 1 mit einem Gitterkorb bekannt. Der Gitterkorb umfasst mehrere Profilstangen, die allgemein entlang einer Längsachse ausgerichtet sind, um eine geschlitzte zylindrische Wand zu definieren, die eine Innenseite und eine Außenseite aufweist und die sich zwischen zwei Längsenden erstrecken. Jede von den Profilstangen weist einen radialen Profilabschnitt und einen radialen Verrastungsabschnitt auf, die an einem mittleren Querschnitt zusammengefügt sind; wobei der radiale Verrastungsabschnitt einen unregelmäßigen Querschnitt aufweist. Es sind ersten und zweiten Stützringe so aneinander und an den mehreren Profilstangen angebaut, dass sie eine Formschließkraft auf den radialen Verrastungsabschnitt der Profilstangen ausüben, wodurch die Profilstangen in der Stützringbaugruppe lösbar verrastet werden, und so auch ausgetauscht werden können. Die Profilstäbe sind an deren Längsenden zwischen zwei endseitig angeordneten Abschlussflanschen angeordnet. Die Abschlussflansche sind mittels Gewindestangen miteinander verschraubt, wodurch die Profilstäbe zwischen den Abschlussflanschen gehalten sind. Aus der US 4,846,971 ist ein zylindrisches Sieb für die Pulperreinigung bekannt. Das zylindrische Sieb für die Pulperreiniger ist mit Längsstäben versehen. Die Längsstäbe werden nebeneinander auf ringförmigen Querträgern angebracht. An beiden Enden sind die Längsstäbe mit einem Befestigungskranz versehen. An beiden Enden ist auf den Befestigungskranz ein Gegenkranz aufgeschraubt. Der Gegenkranz spannt den ringförmigen Endquerträger formschlüssig fest, lässt jedoch zwischen den Längsstäben und Kranz und Gegenkranz ein Spiel. Der Kranz und Gegenkranz sind durch einen Träger innerhalb des Nassreinigers befestigt.

Aus der US 5,968,357 ist ein Siebkorb für einen Drucksortierer mit einem entfernbaren und ersetzbaren zylindrischen Sieb bekannt. Der Siebkorb zum Filtern von wässrigen Fasersuspensionen beinhaltet ein zylindrisches, perforiertes Filterelement, Verankerungen, die das Filterelement umgeben und an den jeweils gegenüberliegenden Enden befestigt sind. Mindestens zwei Stützringe und Haltestangen umgeben. Durch die Haltestangen das Filterelement. Die Verankerungen sind zwischen axial zusammengezogenen Positionen der Stützringe losgelöst und die Verankerungen sind bei axial ausgedehnten Positionen der Stützringe mit den Stützringen verbunden. Dadurch wird das Filterelement axial gespannt. In einer ersten Anwendungsvariante sind die Verankerungen verhältnismäßig flexibel. Dadurch können die Verankerungen zum Einsetzen des zylindrischen, perforierten Filterelements in die Stützringe deformiert werden. Der Siebkorb kann einen wiederverwendbaren starren Rahmen enthalten, der mit einem auswechselbaren, zylindrischen, perforierten Filterelement zum Wegwerfen zusammenarbeitet.

Wichtig ist, dass die Dimensionen der Sieböffnungen mit sehr geringen Toleranzen eingehalten werden. Um sie von Verstopfungen frei zu halten, sind zumeist Räumer erforderlich, die in geringem Abstand an der Siebfläche vorbei bewegt werden und die hydraulische Impulse erzeugen. Siebvorrichtungen für den Einsatz in Drucksortierern müssen daher sehr präzise gefertigt sein und hohen Belastungen standhalten.

Ein weiteres Problem bei den bisher bekannten Siebvorrichtungen ergibt sich im Zusammenhang mit der Anbindung der Endringe der Siebvorrichtungen bzw. Siebkörbe, und zwar unabhängig davon, ob die Profilstäbe mit den Stabhaltern verschweißt werden oder nicht. So wirkt die Hauptbelastung beim Betrieb des Sortierers am stärksten im Bereich der Endring-Schweißnaht, da hier der Kraftumlenkpunkt mit der höchsten Spannungsbelastung vorliegt. Auch dies stellt eine permanente Schwachstelle dar, was immer wieder dazu führt, dass die Endringe an dieser Stelle von den Siebzylindern abbrechen. Die Ursache hierfür ist ebenfalls im Schweißprozess begründet.

Darüber hinaus muss beim Anschweißen der Endringe starken Schrumpfspannungen entgegengewirkt werden. Die Siebschlitze in unmittelbarer Nähe zur Schweißnaht verziehen sich. Anlassfarben müssen aufwendig abgeschliffen werden.

Die Aufgabe der Erfindung ist es daher die Befestigung der Endringe zu vereinfachen.

Erfindungsgemäß wird wurde die Aufgabe durch eine Siebvorrichtung nach Anspruch 1 gelöst.

Anwendbar ist die Erfindung auch bei Siebvorrichtungen mit Stabhalterpaketen, wobei zumindest der äußere Stabhalter, mehrere oder alle Stabhalter des Stabhalter-Paketes mit dem Endring lösbar verbunden sind.

Besonders einfach gestaltet sich die lösbare Verbindung, wenn diese als Verschraubung ausgeführt ist.

Um ein axiales Verschieben der Profilstäbe in den Aussparungen der Stabhalter zu verhindern, sind ein oder mehrere Profilstäbe am radialen Außen- oder Innenumfang im Bereich des jeweiligen Endrings profiliert ausgebildet und ist der diesem Profil jeweils gegenüberliegende Kontakt-Bereich des Endrings dazu komplementär ausgeformt. Erfindungsgemäß ist es vorteilhaft, wenn der jeweilige Endring einen senkrecht zur Zylinderachse angeordneten Blockierring umfasst, ein oder mehrere Profilstäbe am radialen Außen- oder Innenumfang im Bereich des jeweiligen Blockierrings profiliert ausgebildet sind und der diesem Profil jeweils gegenüberliegende Kontakt-Bereich des Blockierrings dazu komplementär ausgeformt ist.

Zur Stabilisierung der Lage des Blockierrings sollte dieser am Endring oder zwischen dem Endring und dem äußeren Stabhalter axial fixiert werden.

Einfach und wirkungsvoll ist es dabei, wenn der Blockierring als ringförmiger Draht oder als ringförmige Scheibe ausgebildet ist.

Die Profilierung der Profilstäbe sollte unabhängig von der Art der axialen Lagefixierung so ausgeführt sein, dass durch das Zusammenwirken mit der gegenüberliegenden, komplementären Profilierung der axiale Freiraum für ein axiales Verschieben der Profilstäbe nicht vorhanden ist.

Dieser direkte oder über den Blockerring indirekte Formschluss zwischen den Profilstäben und dem jeweiligen Endring steigert auch die axiale Belastbarkeit der Verbindung zwischen dem Endring und der Siebvorrichtung.

Für die Montage des Endrings aber auch die Unterbringung des Blockierrings im oder am Endring kann es von Vorteil sein, wenn der Endring mehrteilig ausgebildet ist.

Die Fixierung der Profilstäbe in den anderen Stabhaltern kann mit Vorteil dadurch erfolgen, dass die Stabhalter über radial von außen auf die Stabhalter und/oder die Profilstäbe einwirkende Kräfte bis zum dauerhaften Formschluss der Profilstäbe in den Aussparungen dieser Stabhalter verformt werden.

Da die Stabhalter bereits als Ring vorliegen und oft einstückig ausgeführt sind, vereinfacht sich die Herstellung wesentlich. Neben einer exakten zylindrischen Form ergibt sich dadurch eine hohe Genauigkeit bei den Aussparungen und damit auch den Sieböffnungen.

In vielen Fällen kann es genügen, wenn die Fixierung der Profilstäbe in den Aussparungen der Stabhalter ausschließlich über eine Klemmung erfolgt.

Sollte dies nicht genügen, so müssen die Profilstäbe jedoch in den Aussparungen der Stabhalter durch Schweißen, Kleben o.ä. fixiert werden.

Nachfolgend soll die Erfindung an einem Ausführungsbeispiel näher erläutert werden.

In der beigefügten Zeichnung zeigt:
Figur 1: eine schematische Ansicht eines zylindrischen Siebkorbes;
Figur 2: einen schematischen Querschnitt durch diesen mit Stempeln 8;
Figur 3a+b: die Aussparung 4 mit Profilstab 1 vor und nach dem radialen Drücken und
Figur 4a+b: verschiedene Querschnitt durch einen Endring 6 mit äußerem Stabhalter 5 und Blockierrring 9.

Die Stabhalter 3,5 werden als einstückige Ringe beispielsweise mittels Laserschneiden hergestellt. Dies ist die Grundlage für eine hohe Formgenauigkeit des Siebkorbes.

Auf der Innenseite besitzen die Stabhalter 3,5, wie in Figur 1 und 2 zu erkennen, eine Vielzahl gleichmäßig verteilt angeordneter Aussparungen 4 für die Profilstäbe 1. Diese Aussparungen 4 bieten gemäß Figur 3a ausreichend Spiel, so dass die Profilstäbe 1 problemlos axial durch diese geschoben werden können.

Im Ergebnis besteht der so vorgefertigte Siebkorb aus parallel zur Zylinderachse 2 verlaufenden Profilstäben 1, die über mehrere, senkrecht zur Zylinderachse 2 verlaufende Stabhalter 3,5 gehalten werden.

Während bei Figur 4b beispielhaft mehrere, axial voneinander beabstandete Stabhalter 3,5 vorgesehen sind, kommen bei Figur 4a mehrere, axial voneinander beabstandete Pakete mit je zwei Stabhaltern 3,5 zum Einsatz.

Die Sieböffnungen des Siebkorbes werden von den Schlitzen benachbarter Profilstäbe 1 gebildet. In der Praxis haben solche Schlitze oft eine Weite zwischen 0,05 und 2 mm.

Für eine verstärkte Klemmung der Profilstäbe 1 in den Aussparungen 4 wird über radial von außen einwirkende Kräfte F ein dauerhafter Formschluss zwischen den Profilstäben 1 und den Aussparungen 4 erzeugt.

Die radiale Krafteinwirkung wird gemäß Figuren 2 über mehrere, radial gleichmäßig über den Zylinderumfang verteilt angeordnete Stempel 8 realisiert, die radial von außen direkt auf die Stabhalter 3,5 einwirken und dabei insbesondere auf die Zylinderachse 2 des vormontierten Siebkorbes gerichtet sind. Dabei können die axial nebeneinander angeordneten Stempel 8 benachbarter Stabhalter 3 auch als ein gemeinsamer Stempel 8 ausgeführt werden.

Hierbei wird die, in Pressrichtung weisende Pressfläche aller Stempel 8 jeweils von einem Kreisabschnitt gebildet, dessen Radius dem Außenradius der Siebvorrichtung nach dem Pressvorgang entspricht. Da der von den Stabhaltern 3 gebildete Außenradius der Siebvorrichtung vor dem Pressvorgang geringfügig größer als danach ist, besteht am Beginn des Pressvorgangs zwischen den Stabhaltern 3 und der Pressfläche im mittleren Teil der Stempels 8 ein kleines Spiel. Dieses Spiel kann beim Beginn des Pressens und den damit verbundenen, geringeren Presskräften in Kauf genommen werden und vermindert sich mit fortschreitender Pressung.

Die Umformung erfolgt sehr schonend und gleichmäßig, so dass es an den Stabhaltern 3,5 zu keiner Überbeanspruchung kommt. Auf eine zusätzliche Befestigung der Profilstäbe 1 kann in der Regel verzichtet werden.

Während der radialen Krafteinwirkung werden die Stempel 8 in Führungsnuten axial und radial geführt.

Da die Innenseite der Stabhalter 3,5 während der radialen Krafteinwirkung keinen Stütz- oder Biegekräften ausgesetzt ist, führt die radiale Krafteinwirkung zu einer Verringerung des Durchmessers der kraftbeaufschlagten Stabhalter 3,5 sowie einer plastischen Verformung der Stabhalter 3,5 im Bereich der Aussparungen 4, in deren Folge der Raum zwischen Profilstab 1 und Stabhalter 3,5, wie in Figur 3b dargestellt, geschlossen wird. Wegen der Profilierung der Profilstäbe 1 sowie der komplementären Form wird so eine starke Klemmung der Stabfüße in der jeweiligen Aussparung 4 erreicht.

An den beiden stirnseitigen Enden der Siebvorrichtung befindet sich jeweils ein Endring 6 benachbart zu einem äußeren Stabhalter 5.

Diese Endringe 6 sind bei Figur 4b jeweils mit dem axial äußeren Stabhalter 5 und bei

Figur 4a jeweils mit dem axial äußeren Paket umfassend den äußeren 5 und einen benachbarten axial inneren 3 Stabhalter mittels Verschraubung 10 lösbar verbunden.

Diese Verschraubung 10 erfolgt dabei über mehrere, gleichmäßig über den Umfang des Endrings 6 verteilte Schrauben und ist sehr belastbar, was beispielsweise das Anheben der Siebvorrichtung über einen Endring 6 erlaubt.

Ein Verschweißen sowie eine entsprechende Nachbearbeitung können entfallen. Außerdem wird so auch eine Wiederverwendung der Endringe 6 nach dem Verschleiß der Siebvorrichtung möglich.

Um zu verhindern, dass sich die Profilstäbe 1 in der Siebvorrichtung axial verschieben, umfasst der jeweilige Endring 6 einen senkrecht zur Zylinderachse 2 angeordneten Blockierring 9.

Dieser Blockierring 9 ist bei Figur 4a als ringförmiger Draht mit kreisrundem Querschnitt und bei Figur 4b als ringförmige Scheibe ausgebildet. Die Fixierung der axialen Lage des Blockierrings 9 erfolgt in beiden Fällen über ein Einklemmen eines radial äußeren Abschnitts des Blockierrings 9 zwischen dem Endring 6 und dem benachbarten äußeren Stabhalter 5.

Zur axialen Lagefixierung der Profilstäbe 1 sind diese hier am radialen Außenumfang im Bereich des jeweiligen Blockierrings 9 profiliert ausgebildet, wobei der diesem Profil 11 jeweils gegenüberliegende Kontakt-Bereich des Blockierrings 9 dazu komplementär ausgeformt ist.

Das Profil 11 ist dabei so ausgebildet, dass im Zusammenwirken mit dem komplementären Kontaktbereich ein relatives Verschieben zwischen Profilstab 1 und Blockierring 9 verhindert wird.

Im Ergebnis ragt der axial am Endring 6 fixierte Blockierring 9 bei den beiden Ausführungen radial in den Profilstab 1 hinein.

Andere Möglichkeiten der axialen Lagefixierung oder Gestaltung des Blockierrings 9 oder der Profilierung ergeben sich, wenn der Endring 6 mehrteilig ausgebildet.

Aufteilungen des Endrings 6 sind in radialer, axialer oder in Umfangsrichtung möglich.

Die lösbare Befestigung der Endringe 6 am äußeren Stabhalter 5 oder dem äußeren Stabhalter-Paket kann unabhängig davon erfolgen, ob die Stabhalter 5 ihre Aussparungen 4 wie hier an der Innenseite oder aber an der Außenseite aufweisen. Dies gilt auch unabhängig von der Art der Befestigung der Profilstäbe 1 an den Stabhaltern 3,5.

## Patentansprüche

1. Zylindrische Siebvorrichtung mit einer Vielzahl von Profilstäben (1), bei der mehrere ringförmige, senkrecht zur Zylinderachse (2) verlaufende und voneinander beabstandete Stabhalter (3,5) oder voneinander beabstandete Pakete von mehreren Stabhaltern (3,5) an der Innen- oder Außenseite mit randoffenen Aussparungen (4) versehen sind, deren Form den Stabfüßen der Profilstäbe (1) komplementär entspricht und bei der die Profilstäbe (1) parallel zueinander und parallel zur Zylinderachse (2) in die Aussparungen (4) eingesetzt sind, wobei jeweils ein äußerer Stabhalter (5) im Bereich eines jeweiligen stirnseitigen Endringes (6) der Siebvorrichtung angeordnet ist, wobei zumindest der jeweilige, äußere Stabhalter (5) mit dem Endring (6) lösbar verbunden ist, **dadurch gekennzeichnet, dass** der jeweilige Endring (6) einen senkrecht zur Zylinderachse (2) angeordneten Blockierring (9) umfasst, ein oder mehrere Profilstäbe (1) am radialen Außen- oder Innenumfang im Bereich des jeweiligen Blockierrings (9) zu deren axialen Lagerung profiliert ausgebildet sind und der diesem Profil (11) jeweils gegenüberliegende Kontakt-Bereich des Blockierrings (9) dazu komplementär ausgeformt ist, wobei das Profil (11) so ausgebildet ist, dass im Zusammenwirken mit dem komplementären Kontaktbereich ein relatives Verschieben zwischen Profilstab und Blockierring (9) verhindert wird.

2. Zylindrische Siebvorrichtung nach Anspruch 1,
**dadurch gekennzeichnet,**
**dass** der äußere Stabhalter (5) Teil eines Paketes von mehreren Stabhaltern (3,5) ist.

3. Zylindrische Siebvorrichtung nach Anspruch 2,
**dadurch gekennzeichnet,**
**dass** mehrere oder alle Stabhalter (3,5) des Stabhalter-Paketes mit dem Endring (6) lösbar verbunden sind.

4. Zylindrische Siebvorrichtung nach einem der vorherigen Ansprüche,
**dadurch gekennzeichnet,**
**dass** die lösbare Verbindung als Verschraubung (10) ausgeführt ist.

5. Zylindrische Siebvorrichtung nach einem der vorhergehenden Ansprüche, **dadurch gekennzeichnet,**
**dass** ein oder mehrere Profilstäbe (1) am radialen Außen- oder Innenumfang im Bereich des jeweiligen Endrings (6) profiliert ausgebildet sind und der diesem Profil (11) jeweils gegenüberliegende Kontakt-Bereich des Endrings (6) dazu komplementär ausgeformt ist.

6. Zylindrische Siebvorrichtung nach einem der vorhergehenden Ansprüche,
**dadurch gekennzeichnet,**
**dass** der Blockierring (9) am Endring (6) oder zwischen dem Endring (6) und dem äußeren Stabhalter (5) axial fixiert ist.

7. Zylindrische Siebvorrichtung nach einem der vorhergehenden Ansprüche,
**dadurch gekennzeichnet,**
**dass** der Blockierring (9) als ringförmiger Draht oder als ringförmige Scheibe ausgebildet ist.

8. Zylindrische Siebvorrichtung nach einem der vorhergehenden Ansprüche,
**dadurch gekennzeichnet,**
**dass** der Endring (6) mehrteilig ausgebildet ist.

## Claims

1. Cylindrical screening device having a plurality of profile bars (1), in which a plurality of annular bar holders (3, 5) extending perpendicularly to the cylinder axis (2) and spaced apart from one another, or packs of a plurality of bar holders (3, 5) spaced apart from one another, are provided on the inner or outer side with open-edge recesses (4) whose shape corresponds to the bar feet of the profile bars (1) in a complementary manner, and in which the profile bars (1) are inserted, parallel to one another and parallel to the cylinder axis (2), into the recesses (4), wherein in each case an outer bar holder (5) is arranged in the region of a respective terminal end ring (6) of the screening device, wherein at least the respective, outer bar holder (5) is releasably connected to the end ring (6), **characterized in that** the respective end ring (6) comprises a blocking ring (9) arranged perpendicularly to the cylinder axis (2), one or more profile bars (1) are formed in a profiled manner at the radial outer or inner circumference in the region of the respective blocking ring (9) for the axial mounting thereof, and the contact region of the blocking ring (9) that is opposite in each case to this profile (11) is formed in a complementary manner thereto, wherein the profile (11) is formed in such a way that, in interaction with the complementary contact region, a relative displacement between the profile bar and blocking ring (9) is prevented.

2. Cylindrical screening device according to Claim 1, **characterized**
**in that** the outer bar holder (5) is part of a pack of a plurality of bar holders (3, 5).

3. Cylindrical screening device according to Claim 2, **characterized**
**in that** a plurality or all of the bar holders (3, 5) of the bar holder pack are releasably connected to the end ring (6).

4. Cylindrical screening device according to one of the preceding claims,
**characterized**
**in that** the releasable connection is configured as a screw connection (10).

5. Cylindrical screening device according to one of the preceding claims, **characterized**
**in that** one or more profile bars (1) are formed in a profiled manner at the radial outer or inner circumference in the region of the respective end ring (6), and the contact region of the end ring (6) that is opposite in each case to this profile (11) is formed in a complementary manner thereto.

6. Cylindrical screening device according to one of the preceding claims,
**characterized**
**in that** the blocking ring (9) is fixed axially on the end ring (6) or between the end ring (6) and the outer bar holder (5).

7. Cylindrical screening device according to one of the preceding claims,
**characterized**
**in that** the blocking ring (9) takes the form of an annular wire or an annular disc.

8. Cylindrical screening device according to one of the preceding claims,
**characterized**
**in that** the end ring (6) is of multi-part design.

## Revendications

1. Dispositif de tamisage cylindrique avec une pluralité de barres profilées (1), dans lequel plusieurs supports de barre (3, 5) annulaires, s'étendant perpendiculairement à l'axe du cylindre (2) et espacés les uns des autres, ou des paquets espacés les uns des autres de plusieurs supports de barre (3, 5) sont pourvus d'évidements (4) ouverts sur le bord, sur le côté intérieur ou extérieur, dont la forme correspond de manière complémentaire aux pieds de barre des barres profilées (1), et dans lequel les barres profilées (1) sont insérées parallèlement les unes aux autres et parallèlement à l'axe du cylindre (2) dans les évidements (4), un support de barre extérieur (5) étant respectivement agencé dans la zone d'une bague d'extrémité frontale (6) respective du dispositif de tamisage, au moins le support de barre extérieur (5) respectif étant relié de manière amovible à la bague d'extrémité (6), **caractérisé en ce que** la bague d'extrémité (6) respective comprend une bague de blocage (9) agencée perpendiculairement à l'axe du cylindre (2), une ou plusieurs barres profilées (1) sont réalisées de manière profilée sur la circonférence radiale extérieure ou intérieure dans la zone de la bague de blocage (9) respective pour leur montage axial, et la zone de contact de la bague de blocage (9) respectivement opposée à ce profil (11) est formée de manière complémentaire à celui-ci, le profil (11) étant réalisé de telle sorte que la coopération avec la zone de contact complémentaire empêche un déplacement relatif entre la barre profilée et la bague de blocage (9).

2. Dispositif de tamisage cylindrique selon la revendication 1,
**caractérisé en ce que**
le support de barre extérieur (5) fait partie d'un paquet de plusieurs supports de barre (3, 5).

3. Dispositif de tamisage cylindrique selon la revendication 2,
**caractérisé en ce que**
plusieurs ou tous les supports de barre (3, 5) du paquet de supports de barre sont reliés de manière amovible à la bague d'extrémité (6).

4. Dispositif de tamisage cylindrique selon l'une quelconque des revendications précédentes,
**caractérisé en ce que**
la liaison amovible est conçue sous forme de vissage (10).

5. Dispositif de tamisage cylindrique selon l'une quelconque des revendications précédentes, **caractérisé en ce**
**qu'**une ou plusieurs barres profilées (1) sont réalisées de manière profilée sur la circonférence radiale extérieure ou intérieure dans la zone de la bague d'extrémité (6) respective et la zone de contact de la bague d'extrémité (6) respectivement opposée à ce profil (11) est formée de manière complémentaire à celui-ci.

6. Dispositif de tamisage cylindrique selon l'une quelconque des revendications précédentes,
**caractérisé en ce que**
la bague de blocage (9) est fixée axialement sur la bague d'extrémité (6) ou entre la bague d'extrémité (6) et le support de barre extérieur (5).

7. Dispositif de tamisage cylindrique selon l'une quelconque des revendications précédentes,
**caractérisé en ce que**
la bague de blocage (9) est réalisée sous forme de fil annulaire ou sous forme de disque annulaire.

8. Dispositif de tamisage cylindrique selon l'une quelconque des revendications précédentes,
**caractérisé en ce que**
la bague d'extrémité (6) est réalisée à plusieurs parties.
